# EUROPÄISCHE PATENTSCHRIFT

(11) **EP 2 457 842 B1**
(45) Veröffentlichungstag und Bekanntmachung des Hinweises auf die Patenterteilung: **27.05.2015**
(21) Anmeldenummer: 11004654.7
(22) Anmeldetag: 08.06.2011
(51) Int. Cl.: B65D 47/26, B65D 47/32

(54) **Trinkflaschenverschluss mit Rückstellfunktion**
Drinking bottle closure with reset function
Fermeture pour bouteille de boisson refermable automatiquement

(30) Priorität: 25.11.2010 DE 202010015802 U
(43) Veröffentlichungstag der Anmeldung: 30.05.2012
(73) Patentinhaber: Hidde, Axel R., 57076 Siegen (DE); Schulz, Fritz Günther, 42897 Remscheid (DE)
(72) Erfinder: Hidde, Axel R., 57076 Siegen (DE); Schulz, Fritz Günther, 42897 Remscheid (DE)

(56) Entgegenhaltungen:
- EP-A1- 1 717 158
- EP-A2- 0 392 314
- WO-A1-02/42173
- BE-A- 484 125
- FR-A1- 2 645 507

## Beschreibung

Die Erfindung betrifft einen Trinkflaschenverschluß für eine Trinkflasche zur Getränkeaufbewahrung für Schule, Sport, Reise und Freizeit - insbesondere einen Verschluß für eine Kinder-Trinkflasche zur Getränkeaufbewahrung für Schule, Sport, Reise und Freizeit mit selbsttätiger Ventil-Rückstellfunktion.

Derartige Trinkflaschen sind in unterschiedlichen Ausführungen und für verschiedene Anwendungen bekannt. Sie werden beispielsweise dazu benutzt, beim Leistungssport oder während der Freizeit von Sportlern oder Amateuren während der Ausübung ihres Sports oder während Ausflügen, Wanderungen, Picknicks oder dergleichen bei dem Benutzer für einen ausgeglichenen körperlichen Flüssigkeitshaushalt zu sorgen oder aus Bequemlichkeits- oder Sauberkeitsgründen Kleinkinder zu versorgen oder von Jugendlichen aller Altersgruppen unterschiedlichen Anlasses. Bezogen auf den Leistungssport sind die Trinkflaschen mit speziellen Anforderungen und in bestimmten Ausführungsformen bei Radsportlern bei langen Touren unentbehrlich, da der hohe Flüssigkeitsverlust durch Flüssigkeitsaufnahme ausgeglichen werden muß. Nicht minder hohe Anforderungen werden an Ausführungsformen für Kinder-Trinkflaschen gestellt.

### Anforderungen an Trinkflaschen sind

- Im verschlossenen Zustand wird absolute Dichtheit erwartet, ein Auslaufen ist unter allen Umständen zu vermeiden - korrekte Handhabung vorausgesetzt
- Die Transportlage hat keinen Einfluß auf die Funktionalität und die Dichtheit der Flasche
- Überdruck muß in der Flasche aus Geschmacksgründen gehalten werden
- Bei der Flüssigkeitsentnahme darf kein Überdruck in der Flasche - z.B. durch kohlensäurehaltige Getränke oder durch andere Höhenlage - anstehen
- Während der Entleerung der Flasche darf sich kein Unterdruck in der Flasche aufbauen
- Die Flasche ermöglicht den Einsatz eines Trinkhalms und ist durch einen Trinkhalm entleerbar
- Der Flascheninhalt kann Medien unterschiedlicher Viskosität enthalten - von dünnflüssig bis pastös; der Aus-/Durchfluß ist entsprechend anzupassen
- Die Flasche muß einfach in der Handhabung und sicher in der Bedienung sein; manchmal ist eine Einhand-Bedienung gefordert
- Die Trinkflasche muß verschiedene Anforderungen erfüllen oder eine Spezies bilden; eine Kindergarten-Applikation kann sich von der Radsport-Anwendung differenzieren
- Die Beschichtung des Innenraums der Flasche muß Geschmacksneutralität garantieren
- Die Flasche muß Hygiene-Anforderungen gerecht werden; sie muß leicht zerlegbar und zu reinigen sein - vor allem den Trinkflaschenverschluß betreffend
- Die verwendeten Herstellungsverfahren und eingesetzten Materialien müssen Bedingungen erfüllen, wie z.B. Medizin-Geräteverordnung, Lebensmittelverordnung; Zulassungsbeschränkungen sind zu beachten
- Dennoch muß der Herstellungsaufwand überschaubar bleiben, die Teilezahl ist gering zu halten, auf Wiederverwendungsteile ist zu achten.

Der im wesentlichen zylinderförmige Flaschenkörper ist je nach Applikation angepaßt - entweder glatter hohlzylinderförmiger Körper z.B. aus Metall, Aluminium, mit Innen- und Außenlackierung oder -beschichtung, leicht zu pflegen, oder - für Leistungssport, hier vor allem Radsport - hier werden die Trinkflaschen auch als Bidon bezeichnet, oder anspruchsvolle Freizeit - aus Kunststoffwerkstoff, gespritzt oder geblasen, mit einem Aufnahmebereich für eine Gestängebefestigung und einer Griffigkeit - nicht zu weich - für eine Einhand-Bedienung. Am Flaschenkopf mit Einfüllöffnung ist die Befestigung für den Trinkflaschenverschluß vorgesehen, meistens ein Innen- oder ein Außengewinde aus Kunststoff - bei Metallflaschen angespritzt und verdrehgesichert. Aus Hygienegründen ist die Pflege eines Außengewindes zugänglicher.

Der Trinkflaschenverschluß muß eine Reihe von Funktionen erfüllen; es muß ein Verschluß betätigt werden unter einhändiger Bedienung der Flasche. Vorgesehen sind mit dem Mund über ein Mundstück zu öffnende, sich in axialer Richtung bewegende Verriegelungen, wie auch axial bewegte Verriegelungen, die über ein Schrauben- oder Schneckentrieb durch händische Drehung an der Kappe - meist nur zweihändisch zu handhaben - angetrieben werden. Weiterhin sind Verschlüsse bekannt, die durch Verdrehung von übereinanderliegenden Dichtscheiben mit exzentrischen Öffnungen oder Scheiben mit nach außen geführten Hebeln - Schiebern - betätigt werden. Unter Berücksichtigung, daß der Trinkflaschenverschluß mehrere Betriebszustände beinhaltet, die auch handhab- und bedienbar - auch für Kinder - sein müssen und auch unter dem Gesichtspunkt der Pflegeleichtigkeit, stellt ein Trinkflaschenverschluß mit selbsttätiger Ventil-Rückstellfunktion, die auf jeden Fall einen dichten Flaschenverschluß bei Nichtbenutzung sicherstellt, einen erheblichen Produktnutzen und Wettbewerbsvorteil dar.

Im folgenden wird der Stand der Technik von Verschlüssen von Trinkflaschen zur Getränkeaufbewahrung für Schule, Sport, Reise und Freizeit - insbesondere von Verschlüssen von Kinder-Trinkflaschen zur Getränkeaufbewahrung für Schule, Sport, Reise und Freizeit mit selbsttätiger Ventil-Rückstellfunktion - gewürdigt; gemäß dem Stand der Technik sind, je nach Anwendungsbezug, eine Vielzahl von Typen von Verschlüssen für Trinkflaschen zur Getränkeaufbewahrung für Schule, Sport, Reise und Freizeit - insbesondere von Verschlüssen von Kinder-Trinkflaschen zur Getränkeaufbewahrung für Schule, Sport, Reise und Freizeit - im Einsatz.
Die europäische Patentanmeldung EP 1 890 945/amerikanische Anmeldung US 2009 277 907/kanadische Anmeldung CA 2 610 734/internationale Anmeldung WO2006/131 002 offenbart einen Verschluß für eine Trinkflasche, bestehend aus einer in einem Trinkflaschenhals anschraubbaren Verschlußkappe und einer Absperr- und Öflnungsvorrichtung, welche ein bezüglich der Verschlußkappe feststehendes Fixteil und ein bezüglich der Verschlußkappe in Axialrichtung verschiebbares Schiebeteil aufweist, welches aus einer Verschlußstellung in eine Trinkstellung zu bewegen ist, die den Auslauf des Flascheninhalts aus der Flasche ermöglicht. Das Schiebeteil ist um das Fixteil so federnd gelagert, daß mindestens ein Rückstellmittel mit einer Kraft in Wirkrichtung von der Verschlußkappe weg, nach außen, auf das Schiebeteil wirkt. Das Schiebteil befindet sich in der Verschlußstellung in der äußeren Position und ist für den Übergang in die Trinkstellung auf die Verschlußkappe zu, nach innen, gegen den Widerstand mindestens eines Rückstellmittels zu bewegen. Fixteil und Schiebeteil haben die Dichtfunktion der Trinkflasche inne; wird die Kalotte des Fixteils durch menschlichen Biß mechanisch beschädigt, ist die Dichtheit nicht mehr gegeben. Das Schiebeteil mit der Rückstellfeder läßt in einer Ruhestellung nur die Schließstellung zu.
Gemäß des deutschen Gebrauchsmusters DE 20 2006 016 173/Patentschrift DE 10 2007 050 000 wird eine Flasche mit Schraubverschlußkappe und integriertem Trinkhalm derart vorgestellt, daß der Trinkhalm flaschenbodenbündig und ggf. schraubkappenbündig mindestens einmal geknickt diagonal in der Flasche befindlich bei Öffnen des Schraubverschlusses - zwecks Erlangung seines Herstellungszustands - seinem Behältnis entspringt.
Flascheninhalt und Trinkhalmwerkstoff müssen abgestimmt sein. Das der Flasche entspringende Trinkhalmende darf keine Flascheninhalte enthalten.
Durch die europäische Patentanmeldung EP 1 717 158/DE 10 2005 025 561 wurde ein Verschluß für einen Getränkebehälter gemäß dem Oberbegriff des Anspruchs 1 bekannt, mit einem durch den Verschluß verlaufenden, ein Ventil aufweisenden Ausströmkanal, dessen Ventilstellglied in einer ersten Stellung den Ausströmkanal verschließt und in einer zweiten Stellung öffnet, wobei das Ventil in einer Zwischenstellung zwischen dem Behälterinnern und der -umgebung eine Verbindung zur Entlüftung öffnet, deren Querschnitt kleiner ist als der des geöffneten Ausströmkanals, wobei die Drehachse des Ventilstellglieds koaxial oder parallel zur Achse des Ausströmkanals und/oder des den Verschluß aufweisenden Behälterstutzens ist.
Der vorgestellte Verschluß verfügt nicht über eine Ventilrückstellung, läßt den in mancher Anwendung gewünschten Ein-Hand-Betrieb nicht zu, verfügt über ein schlecht ausgeprägtes Mundstück und läßt die zwingend notwendige Zerlegbarkeit zwecks Reinigung kaum zu.
Die amerikanische Patentschrift US 2002/179 616 beschreibt die Ausführung eines 'Lippenbetätigten Ventilverschlusses für eine Trinkflasche bestehend aus einer Verschlußkappe mit Innengewinde für die Flaschenmontage, mit je innen- und außenliegendem hohlzylinderförmigem Rohransatz sowie mittig angeordnetem, außenseitigem Ventilelement, wobei der außenliegende Rohransatz eine mittig gelochte topfförmige, in axialer Richtung beweglich angeordnete Kappe führt, zwischen der und dem Ventilelement ein hohlzylinderförmiges Elastomer-Dicht- und Formstück als Membran-Element eingespannt ist. Wird auf die Kappe in axialer Richtung auf die Flasche zu eine Kraft ausgeübt, knickt das Membran-Element an vorgegebener Gelenkstelle ein und öffnet den dichtenden Verschluß zwischen seiner ringförmigen Lippe und dem hinterschnittenen Kragen des Ventilelements.
Da das Membran-Element wie eine Feder wirkt, gibt es keinen weiteren statischen Zustand als den des geschlossenen Ventils; der Entnahmedurchfluß wird durch den Druck auf das Membran-Element bestimmt. Ein Trinkhalm kann nicht eingesetzt werden.

Mit der internationalen Patentveröffentlichung WO 2002/042 173/koreanische Veröffentlichung KR 2000/072 207 wird eine Schutzkappe für einen Flüssigkeitsbehälter vorgestellt, wobei mehrere Lösungen für die Ausgußtülle vorgeschlagen werden, wie Drehbarkeit, Höhenverstellbarkeit oder Schwenkbarkeit der Tülle zum Öffnen und Verschließen des Behälters. Ein Erhebung im Schutzkappeninnern kann darüberhinaus die Ausgußtülle bei geschlossener Kappe dicht verschließen.
Die Schutzkappe ist über ein Filmscharnier mit dem Behälterrand einstückig, nicht drehbar verbunden, so daß die Kappe stets in der gleichen Lage zum Behältnis über eine Rastverbindung geschlossen ist. Es gibt keine Zwangsverriegelung und damit keinen Schutzmechanismus gegen das Öffnen der Schutzkappe bei in Offenstellung stehender Ausgußtülle.

Die deutsche Patentschrift DE 196 30 579/europäische Patentschrift EP 822 149 stellt eine Trinkflasche - insbesondere einen Trinkflaschenverschluß - vor, bestehend aus einer Verschlußkappe mit Innengewinde, mit dieser verbunden eine aufrastbare, gegenüber der Verschlußkappe begrenzt um die axiale Achse drehbar gelagerte und gegen diese durch eine Flachdichtung gedichtete Kappe mit einem hohlzylinderförmigen Ansatz, der das Mundstück aufnimmt, und der zusammen mit dem huhlzylinderförmigen, ins Flascheninnere weisenden Ansatz der Verschlußkappe die Entnahmeöffnung bildet. Außerdem verfügt die Kappe über einen angespritzten, nach aussen weisenden Halter mit Gelenkschaft zur Aufnahme des Gelenkbolzens eines drehbar gelagerten und - gegenüber dem Gelenk - in der Verschlußkappe rastenden, etwa halbkugelförmigen Deckels, der nur in der Trink-Drehposition 'Offen' von Verschlußkappe und Kappe geöffnet werden kann. Vor der Position 'Offen' befindet sich eine Drehstellung 'Entlüften', bei der ein Entlüttungskanal von der Verschlußkappe, über die Flachdichtung, über eine Ringnut des Mundstücks und eine RadialBohrung im Ansatz der Kappe offengelegt wird zu dem Zweck, daß unter Innendruck stehende Flaschen vor dem Öffnen bei noch geschlossenem Deckel entlüften - ohne zu Spritzen.
Die Handhabung der Flasche bzw. des Verschlusses sieht neben der 'Auf'-/'Zu'-Stellung keine Zwischenpositionen beim Öffnen vor.

Die europäische Patentanmeldung EP 461 065/schweizerische Anmeldung CH 19 36/90 stellt einen Verschluß für eine Trinkflasche vor mit einem Mundstück, welches im hohlzylinderförmigen Schraubteil axial verschiebbar angeordnet und im eingeschobenen Zustand durch einen am Schraubteil befestigten Zapfen verschlossen wird. Ein seitlich außerhalb des Mundstücks im Schraubteil angebrachter Belüftungskanal, der durch einen am Mundstück angespritzten, in den Belüftungskanal hineinragenden Dom verschließbar ist, ermöglicht den Zutritt von Luft zum Innern der Flasche und verhindert die Bildung eines Unterdrucks innerhalb der Flasche.
Die axiale Verschiebung des Mundstücks im Schraubteil läßt keine Zwischenstellungen außer 'Offen' oder 'Geschlossen' zu.

Die deutsche Patentschrift DE 44 95 238/schweizerische Anmeldung CH 687 074/ internationale Anmeldung WO1995/003 227 offenbart einen Verschluß für eine Trinkflasche oder ein Bidon, der einen sicheren Druckausgleich in der Flasche auch bei kontinuierlicher Flüssigkeitsentnahme gewährleistet, ohne dabei eine Leckage in Kauf nehmen zu müssen. Der Verschluß besteht aus einem Deckelteil mit einem zentrischen, axialen, stationären Führungsstift, der zur Flasche hin als Tellerventil ausgebildet ist, sowie einem koaxial dazu angeordneten, axial verschiebbaren, am freien Ende als Mundstück ausgebildeten hohlzylinderförmigen Stößel, der mit dem Führungsstift einen Ringkanal bildet für den austretenden Flaschen- oder Bidoninhalt. Im Stößel sitzt eine kreisförmige Dichtung, die als Ventilsitz mit dem Tellerventil zusammenwirkt. Außerhalb des Stößels ist ein gesonderter Luft-Strömungsweg für den Druckausgleich vorhanden, in welchem durch den Stößel betätigbare zusatzliche Ventilmittel angeordnet sind.
Die Ventil-Steuerungen von Flascheninhalt und Luft erfolgen über den gleichen Stössel und haben nur die Betriebszustände 'Auf' und 'Zu'.

Die schweizerische Patentschrift CH 686 244/deutsches Gebrauchsmuster DE 93 11 815 wird die Verschlußkappe der Trinkflasche aus Patentschrift CH 684 639/ ... , bestehend aus einem Flaschenkörper, einer auf den Flaschenhals aufschraubbaren Verschlußkappe, einem in der Verschlußkappe durch Schraubdrehung axial beweglichen Mundstück und ggf. einer das Mundstück schützenden klappbaren Abdeckung, durch ein aus lebensmitteltauglichem Elastomer - wie Silikongummi - aufgebauten Rückschlagventil ergänzt, welches bei Flaschenunterdruck öffnet und diesen abbaut, jedoch den Abbau eines Flaschenüberdrucks durch vorsichtiges Öffnen der Lüftungskanäle verhindert.
Flaschenüberdruck kann nur noch durch Öffnen des Trinkkanals abgebaut werden; gezielte Trinkvolumen können nicht eingestellt werden.

Das deutsche Gebrauchsmuster DE 93 10 432 offenbart einen Spender für rieselfähige Güter - wie Tabletten, Dragees, Kapseln oder dgl. - bestehend aus einer Grundplatte mit einem röhrförmigen Ansatz - ausgeprägt als Behälterhalspassung - und einer auf der Grundplatte drehbar mittig angeordneten Wählscheibe, wobei Grundplatte und Wählscheibe mit jeweils mindestens einer exzentrisch angeordneten Ausnehmung versehen sind und die Ausnehmungen den gleichen Abstand von der Drehachse aufweisen. Die Ausnehmungen können kreisförmig und mit gleichem Querschnitt ausgebildet sein. Die Grundplatte kann mit einer und die Wählscheibe mit mehreren Ausnehmungen unterschiedlicher Querschnitte ausgebildet sein; die jeweilige Entnahmeeinstellung von Grundplatte und Wählscheibe wird durch in entsprechende Vertiefungen der Grundplatte eingreifende Rastnocken der Wählscheibe fixiert.
Eine gezielte vereinzelte Behälterentnahme ist mit der Anordnung nicht möglich.

Gemäß der schweizerischen Patentschrift CH 684 639/deutsches Gebrauchsmuster DE 93 03 734/französisches Gebrauchsmuster FR 2 689 102 wird eine Trinkflasche vorgestellt bestehend aus einem Flaschenkörper, einer auf den Flaschenhals aufschraubbaren Verschlußkappe, einem in der Verschlußkappe durch Schraubdrehung axial beweglichen Mundstück und ggf. einer das Mundstück schützenden klappbaren Abdeckung. Gedichtet wird zwischen Flaschenhals und Verschlußkappe mit einer Flachdichtung, zwischen den Lüftungskanälen der Verschlußkappe und dem Mundstück ebenfalls durch eine Flachdichtung und zwischen dem Trinkkanal der Verschlußkappe und dem Mundstück mittels eines O-Rings. Da konstruktiv die Lüftungskanäle früher öffnen als der Trinkkanal, soll erreicht werden, daß ein bestehender Differenzdruck in der Flasche ausgeglichen wird, ohne dem Benutzer zu schädigen. Eine mögliche Leckage durch die Lüftungskanäle wird nicht verhindert, eine gezielte Einstellbarkeit des Volumenstroms durch den Trinkkanal ist nicht gegeben.

Die europäische Patentanmeldung EP 392 314/deutsche Gebrauchsmusterschrift DE 89 04 496 stellt einen Drehverschluß zum Verschließen der axialen Öffnung eines hohlzylindrischen Körpers vor, wobei ein Drehdeckel und der Körper miteinander korrespondierende Nockengewinde haben, die bei einer Drehung des Drehdeclcels eine axiale Verschiebung des Deckels gegen den Körper bewirken. Einander zugewandte axiale Seiten des Drehdeckels und des Körpers fluchten miteinander in der verschlossenen Stellung des Drehverschlusses.
In einer Ausführungsform sind Deckel und Körper hohlzylinderseitig über radial angeordnete elastische Rippen miteinander verbunden, die deckelinnenseitig durch ein Scharnier und am Mittelpfosten des Körpers ebenfalls durch ein Scharnier geführt werden. Werden jetzt Deckel und Körper relativ zueinander axial aus ihrer stabilen Lage gedreht, werden durch die V-förmige Verspannung der elastischen Rippe Spannungen aufgebaut, die nach einer 180°-drehung wieder in einer stabilen Lage von Deckel und Körper endet. Zwischen zwei stabilen Stellungen wird eine instabile Mittelstellung durchfahren, in welcher die als Federn wirkende Rippen eine maximale Federkraft in Richtung der stabilen Stellungen ausüben

Die deutsche Offenlegung DE 43 03 668 beschreibt einen Verschluß für Sport- und Reise-Trinkflaschen, der aus einem in die Flasche einschraubbarem hohlzylinderförmigem Grundkörper mit radial angeordneten Entlüftungsbohrungen und in axialer Richtung mittig angespritztem sich nach außen trichterförmig öffnendem Mündstück, welches mit dem Flascheninhalt im Innern durch eine Tülle und ein Steigrohr verbunden ist, besteht und eine über ein Filmscharnier angespritzte topfförmige Kappe besitzt, die - über den Grundkörper geklappt - mit einem innenliegenden Ringmantel die Entlüftungen und mit einem - im Kappendeckel angespritzten Stopfen - das trichterförmige Mundstück verschließt.
Die so gestaltete Trinkflasche kennt nur die beiden Zustände bei geschlossener oder geöffneter Kappe.

Gemäß der amerikanischen Patentschrift US 5 509 551 wird ein Ersatz-Flaschenverschluß für eine normierte Getränkeverpackung vorgestellt. Der Flaschenverschluß besteht aus einem Schraubdeckel mit Befestigungslaschen für einen Tragegurt, hat einen integrierten Trinkhalm oder integrierte Anschlußstutzen zur Aufnahme eines Trinkhalms nach außen und ins Flascheninnere und eine Belüftungseinrichtung mit einem in axialer Richtung verstellbaren Verschlußelement. In einer weiteren Ausführungsform erhält der Deckel eine geometrisch angepaßte drehbar gelagerte Funktionsplatte mit einer 'Auf'- und 'Zu'-Stellung für den dichten Verschluß der Entnahmeöffnung.
Unter Vernachlässigung textlicher und zeichnerischer Mängel sieht die Deckelanordnung keine dosierte Entnahme vor.

Die amerikanische Patentschrift US 5 294 014 präsentiert eine Schließanordnung für Behälter - insbesondere für eine Trinktasse mit größerer Kapazität - mit einer in der horizontalen Ebene verdrehbaren Verschlußscheibe, die einen seitlichen Hebel aufweist, wodurch eine Einhand-Bedienung ermöglicht wird. Die Schließanordnung zeichnet sich weiterhin durch einen flüssigkeits- und luftdichten Verschluß aus, der sich jedoch einfach durch den Benutzer betätigen läßt. Die Schließeinrichtung besteht aus einem Gehäuse mit einem Ausguß für flüssiges oder fließfähiges Gut aus dem Behälter sowie einem mittig auf dem Gehäuse angebrachten Drehteil mit einem Dichtmittel, welches den Ausguß in der geschlossenen Stellung dichtet. Ein Druckmittel, welches bei Drehung der Verschlußscheibe reagiert, erzeugt eine Kraft senkrecht auf das Dichtmittel und den Ausguß absolut dichtet.
Die Schließanordnung hat einen hebelbetätigten Zwei-Stellungs-Verschluß, wobei in der Schließendstellung zusätzlich ein Rastnocken auf die Ausgußdichtung wirkt.

Mit der deutschen Offenlegung DE 18 16 709 wird ein Verschluß für insbesondere einen Kunststoffbehälter vorgestellt, in dem zunächst ein erster Deckel mit einer exzentrisch gelagerten Füll-/Entleerungsöffnung mit seinem überstehenden Rand undrehbar an dem Behälterrand durch Übergreifen der umlaufenden Ringwulst rastend befestigt wird. Über den ersten wird ein zweiter Deckel mit einer exzentrisch gelagerten Füll-/Entleerungsöffnung gestülpt, dessen überstehender Rand mit seiner Innenseite, die eine umlaufende Rippe besitzt, eine vorspringende Lippe des ersten Deckels umfaßt, und mit diesem ein Loslager bildet. Durch Verdrehen des zweiten Deckels gegen den ersten Deckel können die beiden exzentrischen Deckelöffnungen zum Behälterfüllen oder -entleeren gegenübergestellt werden.
Über die Dichtigkeit der Verschlußeinrichtung wird keine Aussage getroffen.

Die belgische Patentanmeldung BE 484 125 stellt einen selbstschließenden Verschluß für eine Flasche oder einen Flacon vor derart, daß zwischen einem drehbar gelagerten, mit einem Handgriff versehenen Verschluß und einem mit einem korrespondierenden Drehlager versehenen Flaschenkopf eine 1 1/2-fach gewendelte, koaxiale Spiralfeder angebracht ist, deren eines axial abgewinkeltes Ende in einer Bohrung des Flaschenkopflagers gehalten wird und deren anderes Ende mit der Unterkante des Handgriffs einstückig verbunden ist.
Die Entleerungsfunktion der Flasche ist gegeben, wenn der Ausguß des Verschlusses gegen die Federkraft in Höhe des Ausgusses des Lagers des Flaschenkopfs gedreht wird und nach dem Entleervorgang der Verschluß mittels Federkraft selbsttätig in seine Ausgangsstellung dreht.

Die deutsche Patentschrift DE 65 85 62/schweizerische Schrift CH 19 94 08 stellen eine Feldflasche mit einem aufgeschraubtem Verschluß vor, der aus einem Verschlußkopf und einer in axialer Richtung verschiebbaren und unter Federdruck stehenden Kappe - mit in axialer Richtung verlaufendem Trinkrohr mit beim Einwärtsschieben sich freilegenden Zuflußöffnungen und innerhalb des Trinkrohrs ein ebenfalls in axialer Richtung verlaufenden Luftrohrs mit radialem seitlichen Anschluß - besteht, so daß bei leichtem Druck auf die Kappe in Richtung Flaschenkörper die Zuflußöffnungen innerhalb der Flasche freiliegen und gleichzeitig der axiale Austritt des Luftrohrs mit der Außenwelt ebenfalls. Zum Zwecke des bequemeren Trinkens und Befüllens der Flasche, kann die Kappe in diesem Zustand durch doppelten Bajonettverschluß drehbar verriegelt werden.
Der aus metallischen Werkstoffen gestaltete Verschluß läßt zwar theoretisch durch differenzierte Axialverschiebung gesteuerte Entnahmen zu, jedoch läßt der doppelte Bajonettverschluß nur die Auf- und die Zu-Stellung zu.

Die deutsche Patentschrift DE 4 66 92 beschreibt einen Flaschenverschluß bestehend aus einem den Flaschenkopf bündig abschließenden zentrisch axial durchbohrten Korkpfropfen, der auf der der Flasche abgewandten Seite eine auf die Bohrung aufgesetzte Verschlußeinrichtung aus drei übereinander angeordneten, mit dem Flaschenkopfrand abschließende Kreisscheiben trägt, wobei der Durchmesser der mittleren Verschlußscheibe etwas größer als der Radius der beiden anderen Scheiben ist, die Verschlußscheibe über einen Führungsstift der ersten inneren Scheibe exzentrisch drehbar angeordnet ist, über einen weiteren Mitnehmerstift der dritten äusseren Scheibe verdreht werden kann und ein Ventil dahingehend bildet, daß durch die Verdrehung eine asymmetrisch angeordnete Durchflußbohrung mit den mittig angeordneten Durchflußbohrungen der ersten und der dritten Scheibe und der Pfropfenbohrung in Einklang gebracht werden kann und den geöffneten Verschlußzustand herstellt.
Durch Drehung der dritten Scheibe - jeweils bis der Mitnehmerstift an einem Langlochende anschlägt - wird die 'Offen'- oder 'Geschlossen'-Position eingestellt; eine Trinkhalmfunktion ist nicht vorgesehen.

Alle vorgestellten Veröffentlichungen eignen sich nur bedingt oder gar nicht für den spezifischen Einsatz als Trinkflaschenverschluß für eine Trinkflasche zur Getränkeaufbewahrung für Schule, Sport, Reise und Freizeit - insbesondere nicht als Verschluß für eine Kinder-Trinkflasche zur Getränkeaufbewahrung für Schule, Sport, Reise und Freizeit mit selbsttätiger Ventil-Rückstellfunktion.

Der Erfindung liegt daher die Aufgabe zu Grunde, eine Einrichtung nach dem Oberbegriff des Anspruchs 1, einen Trinkflaschenverschluß für eine Trinkflasche zur Getränkeaufbewahrung für Schule, Sport, Reise und Freizeit - insbesondere einen Verschluß für eine Kinder-Trinkflasche zur Getränkeaufbewahrung für Schule, Sport, Reise und Freizeit mit selbsttätiger Ventil-Rückstellfunktion zu schaffen.

Diese Aufgabe wird erfindungsgemäß durch die kennzeichnenden Merkmale des Anspruchs 1 gelöst; auf vorteilhafte Ausgestaltungen nehmen die Unteransprüche Bezug. Die Trinkflasche gemäß der erfinderischen Neuheit besteht vorzugsweise aus einem hohlzylinderförmigen metallenen Flaschenkörper - eine Kunststoff-Flasche wird ausdrücklich nicht ausgeschlossen - mit einem Kunststoff-Außengewinde am Flaschenhals, das mit einem zylinderförmigen Trinkflaschenverschluß mit Innengewinde in dichter lösbarer Verbindung steht, die aus einer Schraubkappe besteht, die über eine weitere Dichtung einen drehbar gelagerten Mundstück-Drehverschluß aufnimmt, welcher außerdem über einen diametral gegenüberliegenden angespritzten Anschlag mit Bedienfunktion verfügt, so daß die Trinkflasche auch einhändig - die Flasche mit einer Hand umfassend und mit dem Daumen, für Rechts- und Linkshänder geeignet - zu öffnen ist.

Eine weitere Ausgestaltung der Erfindung sieht vor, daß der Flaschenkörper der Trinkflasche vorzugsweise aus Aluminium gefertigt ist mit einem nach innen gewölbtem Flaschenboden. Zum Flaschenhals hin verjüngt sich der Flaschenkörper in Form einer Kugelkalotte zu einem hohlzylinderförmigen Ansatz, der mit einer schmalen, rechtwinklig nach außen abgeknickten Berandung endet. Der Ansatz ist Träger eines angespritzten, drehfest sitzenden Kunststoffrings, versehen mit einem Außengewinde, welches am unteren Anschlag des Kunststoffrings endet. Die Flasche ist innen absolut oberflächenglatt beschichtet und außen farbig lackiert (nicht dargestellt).

Eine weitere Ausprägung der Erfindung sieht vor, daß der Trinkflaschenverschluß aus einer Schraubkappe, einem Mundstück-Drehverschluß sowie einer Schwenkkappe (wahlweise) besteht. Mechanische Schnittstelle zum Flaschenkörper ist das Außengewinde am Flaschenhals bzw. das Innengewinde der Schraubkappe des Trinkflaschenverschlusses.

Die topfförmig ausgeprägte Schraubkappe besitzt eine zweischalig ausgeführte, zylinderförmige Seitenwand, wobei die Außenhülle die Griff-Fläche bildet und durch Rippen und Griffmulden (nicht dargestellt) kenntlich ist, weiterhin gegenüberliegend zwei Aussparungen - je mit Griffmulde versehen - in der hohlzylinderförmigen Aussenhülle besitzt, die später die Bedieneinheit des Mundstück-Drehverschlusses aufnehmen. Zur Mitte hin besitzt die Schraubkappe einen weiteren hohlzylinderförmigen, im Zentrum offenen Ansatz, der der Schraubkappe insgesamt das Erscheinungsbild einer zum Flaschenkörper hin offenen Kuchenform verleiht - der Dichtzylinder. Die Außenhülle ist innen mit einem mehrgängigen Gewinde versehen, welches mit dem Außengewinde des Flaschenkörpers zur Aufnahme der Schraubkappe korrespondiert. Die Herstellung der Dichtheit dieser lösbaren Verbindung kann verschiedenartig erfolgen
- am Schraubende des Innengewindes befindet sich eine ausgeprägte Nut zur Aufnahme einer Rund- oder Flachdichtung
- am Schraubende des Flaschen-Außengewindes befindet sich ein unverlierbar gelagerter Dicht-/O-Ring
- Flaschen-Außen- und/oder Schraubkappen-Innengewinde besitzen eine im 2K (Komponenten)-Spritzverfahren angebrachte Elastomer-Dichtlippe.

Der Deckel der Schraubkappe zeichnet sich durch zwei spiegelsymmetrisch gegenüberliegende ebene, in radialer Richtung begrenzte Aussparungen aus, die später die Rückstellfedern des Mundstück-Drehverschlusses flächenbündig aufnehmen. Die hohlzylinderförmige Seitenwand des inneren Ansatzes - des Dichtzylinders - weist in bestimmter Lage und in ausgewählter Geometrie Durchbrüche auf, die mit geeigneten Durchbrüchen eines zylinderförmigen Ansatzes des Mundstück-Drehverschlusses den Trinkkanal mit Ventilkennlinie bilden, wenn die Durchbrüche durch Drehbewegung mindestens teilweise in Deckung gebracht werden. An seinem zum Flaschenkörper hin gerichteten Ende verjüngt sich der Dichtzylinder zu einem Führungszylinder zwecks Aufnahme des Mundstück-Drehverschlusses.

In einer weiteren vorteilhaften Ausprägungsform der erfinderischen Neuheit bildet die Schraubkappe mit dem Mundstück-Drehverschluß das Trinkflaschenventil, welches mehrere Betriebszustände durch Drehstellungen abbildet. Dazu besitzt die Schraubkappe auf ihrer Oberseite - der Deckelfläche - einen rohrförmigen zum Flaschenkörper weisenden zweistufigen Ansatz - Dicht- und Führungszylinder - dessen innenliegende Zylinderwand die Führung für den Mundstück-Drehverschluß darstellt und dessen Dichtzylinder aufnimmt. Der Mundstück-Drehverschluß ist als kreisförmiger Teller ausgeprägt, dessen Oberseite ein ausbildetes ovales Mundstück mit einer in axialer Richtung verlaufenden Durchgangsbohrung für den Trinkkanal sowie einem Beipaß - ebenfalls in axialer Richtung - als Entlüftungskanal bildet, dessen Unterseite sich bündig in die Schraubkappen-Oberfläche dadurch einpaßt, daß die Rückstellfedem Platz in den dafür vorgesehenen Aussparungen der Schraubkappen-Deckelfläche finden und der Dichtzylinder des Mundstück-Drehverschlusses sich in Dicht- und Führungszylinder der Schraubkappe einpaßt. Am tellerförmigen Rand des Mundstück-Drehverschlusses befinden sich in axialer Richtung zwei Bedieneinheiten diametral gegenüber, die in seitliche Aussparungen der Außenhülle der Schraubkappe eingreifen. Weiterhin besitzt der topfartige Dichtzylinder des Mundstück-Drehverschlusses in axialer Richtung nach außen weisende Rasthaken, die am unteren Rand des Führungszylinders der Schraubkappe drehbar eingreifen. Aussparungen, Bedieneinheiten, Rückstellfedern, Rasthaken und Durchbrüche von Schraubkappe und Mundstück-Drehverschluß müssen in ihrer Geometrie, ihrem Bewegungsablauf und ihren Wirkungen aufeinander abgestimmt sein.

Durch Drücken der Rasthaken in Richtung Zentrum und durch leichtes Hochschieben, werden Schraubkappe und Mundstück-Drehverschluß - wie zu Reinigungszwecken - getrennt; der Zusammenbau erfolgt in umgekehrter Reihenfolge, wobei beim Zusammenbau auf die entspannte Lage der Rückstellfedern in den Aussparungen geachtet werden muß (bei nicht eingepaßten Federn besteht keine Bündigkeit zwischen Mundstück und Schraubkappe und die Rasthaken greifen nicht unter den Rand des Führungszylinders). Der mögliche Drehwinkel zwischen Mundstück und Schraubkappe beträgt etwa 30°; er kann einhändisch oder mit dem Mund vollzogen werden. Während des Drehens gegen die Kraft der Rückstellfedern wird zuerst die kleine Auslaßbohrung für den Entgasungs- und Überdruckkanal erreicht; in dieser Position wird das Gas/der Überdruck über das Mundstück abgeführt, es ist jedoch auch möglich, dafür einen separaten Kanal nach außen vorzusehen (nicht dargestellt).

Weiterhin tritt das Gas/der Überdruck ungesteuert aus dem Mundstück aus; in einer weiteren vorteilhaften Ausprägung der Entwicklung, wird das Mundstück (und das/der austretende Gas/Überdruck) durch eine Schwenkkappe aufgefangen, die am Mundstück schwenkscharniert angebracht ist und auf der gegenüberliegenden Seite mittels eines Kappen-Rasthakens unter einem hinterschnittenen Rastvorsprung der Schraubkappe drehbar geführt wird und erst nach Erreichen des Gas-/Überdruckkanals zum Aufschwenken freigegeben wird (nicht dargestellt). Gas-/Überdruck entsteht einerseits durch die eingefüllte Flüssigkeit - wie mit Kohlensäure angereichert - und andererseits durch die Nutzung der Flasche in unterschiedlichen Luftdruck-Höhenlagen - wie beim Drachenfliegen, o.ä. Durch das Weiterdrehen des Mundstücks bis zum Anschlag - Bedieneinheiten am Anschlag der Aussparungen der Au-βenhülle - sind die Durchbrüche des Dichtzylinders von Schraubkappe und Mundstück zur Deckung gebracht, der Trinkkanal ist zur Nutzung freigegeben; während des Trinkens verhindert ein Entlüftungs- und Druckausgleichskanal die Bildung von Unterdruck in der Flasche.

Die Durchgangsbohrung des Mundstücks ist für den Trinkhalmbetrieb vorgesehen; der Durchbruch des Dichtzylinders der Schraubkappe wird durch ein ins Flascheninnere weisendes, eine Trinkhalmverlängerung aufnehmendes 90°-Winkelstück ergänzt (nicht dargestellt)

Während des Drehens des Mundstücks oder der mit dem Mundstück scharnierten Schwenkkappe aus der Ruhestellung - Drehstellung 1 - gegen die Schraubkappe, bäumen sich die Rückstellfedern des Mundstücks in den Aussparungen des Deckels der Schraubkappe auf, der Widerstand wird mit zunehmendem Drehwinkel größer, über die Drehstellung 2 - Gas-/Überdruck entlasten, bis zum Anschlag der Bedieneinheit des Mundstücks an der Aussparung der Außenhülle der Schraubkappe - die Schwenkkappe kann geöffnet werden (der Rasthaken befindet sich außerhalb des Rastvorsprungs), die Durchbrüche sind in Deckung, der Trinkkanal ist geöffnet - Drehstellung 3. Wird den Durchbrüchen eine drehwinkelabhängige Geometrie gegeben, ist auch das Entnahmevolumen drehwinkelabhängig (nicht dargestellt); so können z.B. viskoseabhängige Flüssigkeiten dosiert der Flasche entnommen werden. Nach dem Trinkvorgang federt das Mundstück in seine Dicht-Ruhestellung zurück. Bei Betrieb mit Schwenkkappe wird nach dem Trinkvorgang die Schwenkkappe über dem Mundstück geschlossen, so daß beim Rückfedern der Rasthaken der Schwenkkappe unter den Rastvorsprung der Schraubkappe drehend und verriegelnd greift (nicht dargestellt). Im Ruhezustand sind der Trink- und der Entlüftungskanal dicht geschlossen.

Gemäß einer weiteren Ausgestaltung der erfinderischen Neuheit zeichnet sich die Schwenkkappe durch eine Reihe von Funktionen aus
- Teil des Trinkflaschenverschlusses
- Mundstück, äußerlich, und die Bohrung sauber haltend
- Schutz des Drehlagers Schraubkappe/Mundstück-Drehverschluß vor eindringendem Schmutz
- Schutz vor Spritzern bei entweichendem Gas-/Überdruck vor dem Öffnen
- Aufnahme zu verwendender oder verwendeter Trinkhalme
- Schirm als Griffrand
- Schirm mit Bedienhinweis 'Öffnen'/'Schließen' oder Zustandsanzeige 'Offen'/ 'Geschlossen', 'Open'/'Close'
- Handgriff für die Betätigung des Drehverschlusses/Flaschenventils
- Öffnen/Aufklappen erst, wenn Mundstück-Drehverschluß sich in einer 'Offen'-Stellung befindet, Drehstellung 3
- Drehstellung 1 - 'Geschlossen'
- Drehstellung 2 - 'Überdruck ablassen'/'Entlüften'
- Drehstellung 3 - 'Offen', Trinkhalm-Einsatz.

Eine weitere Ausgestaltung der Erfindung sieht vor, daß die Schwenkkappe etwa halbkugelförmig gestaltet ist, mit einem Schirm als Griffrand, als Aufnahme für Trinkhalme und mit Bedienhinweis 'Öffnen '/'Schließen', und über das Kappenscharnier mit dem Mundstück-Drehverschluß gerastet klappbar verbunden. Die Schwenkkappe ist beidseitig mit Griffmulden versehen, die über Griffleisten für den besseren Griff bei Verdrehen in horizontaler Ebene verfügen. Außerdem ist eine Zeigefingermulde für den ergonomischen 3-Finger-Griff vorgesehen. Auf der rückwärtigen Seite der Zeigefingermulde ist ein vertikaler Steg mit einem Rasthaken angebracht, der in geschlossenem Zustand der Schwenkkappe durch Rastvorsprung verriegelt ist (nicht dargestellt).

Ausgehend von einer geschlossenen Trinkflasche - Drehstellung 1, findet der Zugang zum Mundstück zunächst stets über das Verdrehen der Schwenkkappe in 'Offen'-Richtung statt, entweder bis die Schwenkkappe sich aufklappen oder durch Verdrehen bis zum Anschlag - Drehstellung 3 - maximaler Durchfluß, Öffnung für Trinkhalme. Beim Übergang von der Drehstellung 1 'Geschlossen' in die Drehstellung 3 'Offen' wird der Zustand 'Überdruck ablassen/Entlüften' überfahren; in dieser Drehstellung 2 kann die Schwenkkappe nicht geöffnet werden. Die auf die Schwenkkappe ausgeübte Torsionskraft wird über das Kappenscharnier auf den Mundstück-Drehverschluß übertragen, der sich stets örtlich und zeitlich gleich mit der Schwenkkappe in Drehrichtung bewegt - bei feststehender Schraubkappe (dicht verschraubt mit Flaschenkörper).

Aus dem mechanischen Zusammenwirken von Mundstück-Drehverschluß und Schraubkappe und ggf. Schwenkkappe ergeben sich eine Reihe vorteilhafter Ausprägungen ('Öffnen'-Drehrichtung des Mundstücks ist Gegenuhrzeigersinn in dieser Darstellung)
- Rasthaken greift bei aufliegender Schwenkkappe mit dem Mundstück-Drehverschluß verdrehbar unter Rastvorsprung der Schraubkappe
- Drehrichtung der Schwenkkappe im Gegenuhrzeigersinn wird begrenzt durch
   -- Bedieneinheit am Anschlag der Aussparung
   -- Rasthaken am Anschlag des Rastvorsprungs (nicht dargestellt)
   -- Rückstellfeder am Anschlag in Deckelaussparung
- Dichtung zwischen Mundstück-Drehverschluß und Schraubkappe muß im Dichtzylinder der Schraubkappe gegen den Dichtzylinder des Mundstücks erfolgen
- Winkellage von Mundstück-Drehverschluß und Schraubkappe und ggf. Schwenkkappe ist so gewählt, daß der Trinkflaschenverschluß in Drehstellung 1 dichtet, in Drehstellung 2 Gas-/Überdruck entlastet, in Drehstellung 3 öffnet
- Drehstellung 3 bildet einen Trinkkanal aus Durchbrüchen, Dreh-T-Stück, Durchgangsbohrung und Mundstück
- Lage von Kappenscharnier ist so gestaltet, daß Schwenkkappe auf Mundstück abschließt und bündig mit Außenhülle liegt
- Winkellage der Drehstellung entspricht der Drehstellungsanzeige/Bedieneinheit
- Beschriftungsfeld ist auf Aussparung Außenhülle neben Bedieneinheit eingerichtet.

Der Gegenstand der Erfindung wird nachfolgend anhand der als Anlage beigefügten Zeichnungen von Ausführungsbeispielen weiter verdeutlicht. Es zeigen
**Fig. 1** Gesamtansicht Trinkflaschenverschluß
   **a)** Perspektive, von oben
   **b)** Seitenansicht
   **c)** Perspektive, von unten
**Fig. 2** Gesamtansicht Trinkflaschenverschluß
   **a)** Schnittdarstellung, geschlossen
   **b)** Schnittdarstellung, offen
**Fig. 3** Trinkflaschenverschluß, Perspektive, von oben, zerlegt
   **a)** Mundstück-Drehverschluß, rastbar
   **b)** Schraubkappe
**Fig. 4** Trinkflaschenverschluß, Perspektive, von unten, zerlegt
   **a)** Mundstück-Drehverschluß, rastbar
   **b)** Schraubkappe
**Fig. 5** Trinkflaschenverschluß, Schnittbild Mundstück/Schraubkappe
   **a)** Rückstellfeder. entspannt
   **b)** Rückstellfeder, gespannt.

Gleiche und gleichwirkende Bestandteile der Ausführungsbeispiele sind in den Figuren jeweils mit denselben Bezugszeichen versehen.

Die Beschreibung der erfindungsgemäßen Einrichtung wird fortgesetzt anhand der Erläuterung der Figuren.

Wie aus **Fig. 1a**) bis **c**) ersichtlich, besteht die Trinkflasche aus einem vorzugsweise hohlzylinderförmigen metallenen Flaschenkörper - eine Kunststoff-Flasche wird ausdrücklich nicht ausgeschlossen - mit einem festsitzenden Kunststoff-Außengewinde am Flaschenhals (nicht dargestellt), das mit einem zylinderförmigen Trinkflaschenverschluß **1** mit Innengewinde **63** in dichter lösbarer Verbindung steht, die aus einer Schraubkappe **5** besteht, die über je einen Dichtzylinder **59** und einen Führungszylinder **61** einen ebenfalls über einen Dichtzylinder **28** drehbar gelagerten Mundstück-Drehverschluß **2** aufnimmt, welcher außerdem über einen diametral gegenüberliegenden angespritzten Anschlag mit Bedienfunktion **25** verfügt, so daß die Trinkflasche auch einhändig - die Flasche mit einer Hand umfassend und mit dem Daumen, für Rechts- und Linkshänder geeignet - zu öffnen ist. Der Mundstück-Drehverschluß verfügt ggf. außerdem über ein angespritztes Kappenscharnier, das mit einer etwa halbkugelförmigen Schwenkkappe klappbar und - auf der gegenüberliegenden Seite - mit dem Verschluß rastbar in Verbindung steht (nicht dargestellt).
Der Trinkflaschenverschluß **1** besteht aus einer Schraubkappe **5,** einem Mundstück-Drehverschluß **2** sowie einer Schwenkkappe (wahlweise). Mechanische Schnittstelle zum Flaschenkörper ist das Außengewinde am Flaschenhals bzw. das Innengewinde **63** der Schraubkappe des Trinkflaschenverschlusses.
Die topfförmig ausgeprägte Schraubkappe **5 -** **Fig. 2 a)** und **b)** besitzt eine zweischalig ausgeführte, zylinderförmige Seitenwand, wobei die Außenhülle **55** die Griff-Fläche bildet und durch Rippen und Griffmulden (nicht dargestellt) kenntlich ist, weiterhin gegenüberliegend zwei Aussparungen 3 **57** je mit Griffmulde **58** versehen - in der hohlzylinderförmigen Außenhülle besitzt, die später die Bedieneinheit **25** des Mundstück-Drehverschlusses **2** aufnehmen. Zur Mitte hin besitzt die Schraubkappe **5** einen weiteren hohlzylinderförmigen, im Zentrum offenen Ansatz, der der Schraubkappe insgesamt das Erscheinungsbild einer zum Flaschenkörper hin offenen Kuchenform verleiht - der Dichtzylinder **59 .** Die Außenhülle ist innen mit einem mehrgängigen Gewinde **63** versehen, welches mit dem Außengewinde des Flaschenkorpers zur Aufnahme der Schraubkappe korrespondiert. Die Herstellung der Dichtheit dieser lösbaren Verbindung kann verschiedenartig erfolgen (nicht dargstellt)
- am Schraubende des Innengewindes **63** befindet sich eine ausgeprägte Nut zur Aufnahme einer Rund- oder Flachdichtung
- am Schraubende des Flaschen-Außengewindes befindet sich ein unverlierbar gelagerter Dicht-/O-Ring
- Flaschen-Außen- und/oder Schraubkappen-Innengewinde **63** besitzen eine im 2K (Komponenten)-Spritzverfahren angebrachte Elastomer-Dichtlippe.
Der Deckel **51** der Schraubkappe **5** zeichnet sich durch zwei spiegelsymmetrisch gegenüberliegende ebene, in radialer Richtung begrenzte Aussparungen 1, 2 **53, 54** aus, die später die Rückstellfedern **27** des Mundstück-Drehverschlusses 2 flächenbündig aufnehmen. Die hohlzylinderformige Seitenwand des inneren Ansatzes - des Dichtzylinders **59 -** weist in bestimmter Lage und in ausgewählter Geometrie Durchbrüche **60** auf, die mit geeigneten Durchbrüchen **29, 30** eines zylinderförmigen Ansatzes **28** des Mundstück-Drehverschlusses **2** den Trinkkanal **30, 60** mit Ventilkennlinie bilden, wenn die Durchbrüche durch Drehbewegung mindestens teilweise in Deckung gebracht werden. An seinem zum Flaschenkörper hin gerichteten Ende verjüngt sich der Dichtzylinder **59** der Schraubkappe **5** zu einem Führungszylinder **61** zwecks Aufnahme des Dichtzylinders **28** des Mundstück-Drehverschlusses **2.**
Die Schraubkappe **5** bildet mit dem Mundstück-Drehverschluß **2** das Trinkflaschenventil **Fig. 3 a)** und **b)** und **Fig. 4 a)** und **b),** welches mehrere Betriebszustände durch Drehstellungen abbindet Dazu besitzt die Schraubkappe auf ihrer Oberseite - der Deckelfläche **51 -** einen rohrförmigen zum Flaschenkörper weisenden zweistufigen Ansatz - Dicht- **59** und Führungszylinder **61 -** dessen innenliegende Zylinderwand die Führung für den Mundstück-Drehverschluß **2** darstellt und dessen Dichtzylinder **28** aufnimmt. Der Mundstück-Drehverschluß ist als kreisförmiger Teller **23** ausgeprägt, dessen Oberseite ein ausgebildetes ovales Mundstück **21** mit einer in axialer Richtung verlaufenden Durchgangsbohrung **22** für den Trinkkanal **30** sowie einem Beipaß - ebenfalls in axialer Richtung - als Entlüftungskanal **35** bildet, dessen Unterseite sich bündig in die Schraubkappen-Oberfläche **51, 52** dadurch einpaßt, daß die Rückstellfedern **27** Platz in den dafür vorgesehenen Aussparungen 1 , 2 **53 , 54** der Schraubkappen-Deckelfläche **51, 52** finden und der Dichtzylinder **28** des Mundstück-Drehverschlusses **2** sich in Dicht- **59** und Führungszylinder **61** der Schraubkappe **5** einpaßt. Am tellerförmigen Rand **24** des Mundstück-Drehverschlusses **2** befinden sich in axialer Richtung zwei Bedieneinheiten **25** diametral gegenüber, die in seitliche Aussparungen 3 **57** der Außenhülle **55** der Schraubkappe **5** eingreifen. Weiterhin besitzt der topfartige Dichtzylinder **28** des Mundstück-Drehverschlusses **2** in axialer Richtung nach außen weisende Rasthaken **33,** die am unteren Rand des Führungszylinders **61** der Schraubkappe **5** drehbar eingreifen. Aussparungen, Bedieneinheiten, Rückstellfedern, Rasthaken und Durchbrüche von Schraubkappe und Mundstück-Drehverschluß müssen in ihrer Geometrie, ihrem Bewegungsablauf und ihren Wirkungen aufeinander abgestimmt sein.
Durch Drücken der Lösehebel **34** der Rasthaken **33** in radialer Richtung zur Achse verbunden mit leichtem Hochschieben - **Fig. 1c****),** werden Schraubkappe **5** und Mundstück-Drehverschluß **2 -** wie zu Reinigungszwecken - getrennt; der Zusammenbau erfolgt in umgekehrter Reihenfolge, wobei beim Zusammenbau auf die entspannte Lage der Rückstellfedern **27** in den Aussparungen 1, 2 **53, 54** geachtet werden muß (bei nicht eingepaßten Federn besteht keine Bündigkeit zwischen Mundstück **2** und Schraubkappe **5** und die Rasthaken **33** greifen nicht unter den Rand des Führungszylinders **61**). Der mögliche Drehwinkel zwischen Mundstück **2** und Schraubkappe **5** beträgt etwa 30°; er kann einhändisch oder mit dem Mund vollzogen werden. Während des Drehens gegen die Kraft der Rückstellfedern **27** wird zuerst die kleine Auslaßbohrung für den Gas- und Überdruckkanal **29** erreicht; in dieser Position wird das Gas/der Überdruck über das Mundstück **22** abgeführt, es ist jedoch auch möglich, dafür einen separaten Kanal nach außen vorzusehen (nicht dargestellt).
Weiterhin tritt das Gas/der Überdruck ungesteuert aus dem Mundstück **22** aus - **Fig. 3a****) ;** das Mundstück (und das/der austretende Gas/Überdruck) wird durch eine Schwenkkappe **8** abgedeckt, die am Rand **24** des Mundstücks schwenkscharniert angebracht ist und auf der gegenüberliegenden Seite mittels eines Kappen-Rasthakens unter einem hinterschnittenen Rastvorsprung der Schraubkappe **5** drehbar geführt wird und erst nach Erreichen des Gas-/Überdruckkanals **29** durch Drehen zum Aufschwenken freigegeben wird (nicht dargestellt). Gas-/Überdruck entsteht einerseits durch die eingefüllte Flüssigkeit - wie mit Kohlensäure angereichert - und andererseits durch die Nutzung der Flasche in unterschiedlichen Luftdruck-Höhenlagen - wie beim Drachenfliegen, o.ä. Durch das Weiterdrehen des Mundstücks bis zum Anschlag - Bedieneinheiten **25** am Anschlag der Aussparungen 3 **57** der Au-βenhülle **55 -** sind die Durchbrüche **30, 60** der Dichtzylinder **28, 59** von Mundstück **2** und Schraubkappe **5** zur Deckung gebracht, der Trinkkanal **22, 30, 60** ist zur Nutzung freigegeben; während des Trinkens verhindert ein Entlüftungs- und Druckausgleichskanal **35** des Mundstück-Drehverschlusses **2** die Bildung von Unterdruck in der Flasche.
Die Durchgangsbohrung **22** des Mundstücks **21** ist für den Trinkhalmbetrieb vorgesehen - **Fig. 2 b)** **;** der Durchbruch **60** des Dichtzylinders **59** der Schraubkappe **5** wird durch ein ins Flascheninnere weisendes, eine Trinkhalmverlängerung aufnehmendes 90°-Winkelstück ergänzt (nicht dargestellt)
Während des Drehens des Mundstücks **21** oder ggf. der mit dem Mundstück scharnieten Schwenkkappe **8** aus der Ruhestellung - Drehstellung 1 - gegen die Schraubkappe **5 -** **Fig. 5 a)** und **b),** bäumen sich die Rückstellfedern **27** des Mundstücks **21** in den Aussparungen 1 , 2 **53, 54** des Deckels **51** der Schraubkappe auf, der Widerstand wird mit zunehmendem Drehwinkel größer, über die Drehstellung 2 - Gas-/ Überdruck entlasten, bis zum Anschlag der Bedieneinheiten **25** des Mundstücks **21** an der Aussparung 3 **57** der Außenhülle **55** der Schraubkappe - die Schwenkkappe **8** kann geöffnet werden (der Rasthaken befindet sich außerhalb des Rastvorsprungs), die Durchbrüche **30, 60** sind in Deckung, der Trinkkanal **22, 30, 60** ist geöffnet - Drehstellung 3. Wird den Durchbrüchen **30** , **60** eine drehwinkelabhängige Geometrie gegeben, ist auch das Entnahmevolumen drehwinkelabhängig (nicht dargestellt); so können z.B. viskoseabhängige Flüssigkeiten dosiert der Flasche entnommen werden. Nach dem Trinkvorgang federt das Mundstück **21** in seine Dicht-Ruhestellung zurück. Bei Betrieb mit Schwenkkappe **8** wird nach dem Trinkvorgang die Schwenkkappe über dem Mundstück **21** geschlossen, so daß beim Rückfedern der Rasthaken der Schwenkkappe unter den Rastvorsprung der Schraubkappe **5** drehend und verriegelnd greift (nicht dargestellt). Im Ruhezustand sind der Trink- **22 , 30 , 60** und der Entlüftungskanal **35** dicht geschlossen.
Die Schwenkkappe **8** zeichnet sich durch eine Reihe von Funktionen aus
- Teil des Trinkflaschenverschlusses **1**
- Mundstück **21 ,** äußerlich, und die Bohrungen **22 , 35** sauber haltend
- Schutz des Drehlagers Mundstück-Drehverschluß **2** /Schraubkappe **5** vor eindringendem Schmutz
- Schutz vor Spritzern bei entweichendem Gas-/Überdruck vor dem Öffnen
- Aufnahme zu verwendender oder verwendeter Trinkhalme
- Schwenkkappe mit Schirm, Schirm als Griffrand
- Schirm mit Bedienhinweis 'Öffnen'/'Schließen' oder Zustandsanzeige 'Offen'/ 'Geschlossen', 'Open'/'Close'
- Handgriff für die Betätigung des Drehverschlusses/Flaschenventils
- Öffnen/Aufklappen erst, wenn Mundstück-Drehverschluß 2 sich in einer 'Offen'-Stellung befindet, Drehstellung 3
- Drehstellung 1 - 'Geschlossen'
- Drehstellung 2 - 'Gas-/Überdruck ablassen'/'Entlasten'
- Drehstellung 3 - 'Offen', Trinkhalm-Einsatz.

Ausgehend von einer geschlossenen Trinkflasche - Drehstellung 1 - **Fig. 3 b)** und **Fig. 4 a)****,** findet der Zugang zum Mundstück **21** ggf. zunächst stets über das Verdrehen der Schwenkkappe **8** in 'Offen'-Richtung statt, entweder bis die Schwenkkappe sich aufklappen oder durch Verdrehen bis zum Anschlag **25, 57 -** Drehstellung 3 - maximaler Durchfluß, Öffnung für Trinkhalme. Beim Übergang von der Drehstellung 1 'Geschlossen' in die Drehstellung 3 'Offen' wird der Zustand 'Gas-/Überdruck ablassen/Entlasten' überfahren; in dieser Drehstellung 2 kann die Schwenkkappe nicht geöffnet werden. Die auf die Schwenkkappe ausgeübte Torsionskraft wird über das Kappenscharnier auf den Mundstück-Drehverschluß **2** übertragen, der sich stets örtlich und zeitlich gleich mit der Schwenkkappe in Drehrichtung bewegt - bei feststehender Schraubkappe **5** (dicht verschraubt mit Flaschenkörper).

Aus dem mechanischen Zusammenwirken von Mundstück-Drehverschluß **2** und Schraubkappe **5** und ggf. Schwenkkappe **8 -** **Fig. 5 a)** und **b) -** ergeben sich eine Reihe vorteilhafter Ausprägungen ('Öffnen'-Drehrichtung des Mundstücks **21** ist Gegenuhrzeigersinn in dieser Darstellung)
- Rasthaken greift bei aufliegender Schwenkkappe mit dem Mundstück-Drehverschluß **2** verdrehbar unter Rastvorsprung der Schraubkappe **5**
- Drehrichtung der Schwenkkappe **8** im Gegenuhrzeigersinn wird begrenzt durch
   -- Bedieneinheit **25** am Anschlag der Aussparung 3 **57**
   -- Rasthaken am Anschlag des Rastvorsprungs (nicht dargestellt)
   -- Rückstellfeder **27** am Anschlag in Deckelaussparung 1 , 2 **53, 54**
- Dichtung zwischen Mundstück-Drehverschluß **2** und Schraubkappe **5** muß im Dichtzylinder **59** der Schraubkappe gegen den Dichtzylinder **28** des Mundstücks erfolgen
- Winkellage von Mundstück-Drehverschluß **2** und Schraubkappe **5** und ggf. Schwenkkappe **8** ist so gewählt, daß der Trinkflaschenverschluß **1** in Drehstellung 1 dichtet, in Drehstellung 2 Gas-/Überdruck entlastet, in Drehstellung 3 öffnet
- Drehstellung 3 bildet einen Trinkkanal aus Durchbrüchen, Dreh-T-Stück, Durchgangsbohrung und Mundstück
- Lage von Kappenscharnier ist so gestaltet, daß Schwenkkappe **8** auf Mundstück **21** abschließt und bündig mit Außenhülle **55** liegt
- Winkellage der Drehstellung entspricht der Drehstellungsanzeige durch die Bedieneinheit **25**
- Beschriftungsfeld **65** ist auf Aussparung **57** Außenhülle **55** neben Bedieneinheit **25** eingerichtet.

Vorteilhafte Weiterentwicklungen der Erfindung sind Gegenstand der Unteransprüche; die zahlreichen Möglichkeiten und Vorteile der Ausgestaltung der Erfindung spiegeln sich in der Anzahl der Schutzrechtsansprüche wider.

### Bezugszeichenliste

- 1: Trinkflaschenverschluß
- 2: Mundstück-Drehverschluß
- 21: Mundstück
- 22: Öffnung, Durchgangsbohrung
- 23: Oberfläche
- 24: Randzone
- 25: Bedieneinheit
- 26: Ansatz
- 27: Rückstellfeder
- 28: Dichtzylinder
- 29: Gas-/Überdruckkanal
- 30: Durchbruch, Trinkkanal
- 31: Boden
- 32: Steg
- 33: Rasthaken
- 34: Lösehebel
- 35: Entlüftung, Druckausgleich

- 5: Schraubkappe
- 51: Deckel 1
- 52: Deckel 2
- 53: Aussparung 1
- 54: Aussparung 2
- 55: Außenhülle
- 56: Rand 1
- 57: Aussparung 3
- 58: Griffmulde
- 59: Dichtzylinder
- 60: Durchbruch, Trinkkanal
- 61: Führungszylinder
- 62: Rand 2
- 63: Innengewinde
- 64: Rand 3
- 65: Beschriftungsfeld

## Patentansprüche

1. Trinkflaschenverschluß für eine Trinkflasche zur Getränkeaufbewahrung für Schule, Sport, Reise und Freizeit - insbesondere einen Verschluß für eine Kinder-Trinkflasche zur Getränkeaufbewahrung für Schule, Sport, Reise und Freizeit mit selbsttätiger Ventil-Rückstellfunktion, wobei
- der Trinkflaschenverschluß (1) aus einem Mundstück-Drehverschluß (2) mit Dichtzylinder (28) mit Durchbruch (30) und aus einer Schraubkappe (5) mit Dichtzylinder (59) mit Durchbruch (60) besteht,
- die ineinander gesteckten und gegeneinander verdrehbaren Dichtzylinder (28, 59) ein Ventil bilden,**dadurch gekennzeichnet, daß**
- der tellerförmige Mundstück-Drehverschluß 2) an seiner Unterseite mindestens eine einseitig eingespannte, einstückig mit dem Drehverschluß verbundene Rückstellfeder (27) besitzt, die in mindestens eine Aussparung (53) der Schraubkappe greift, auf Biegung beansprucht wird und
- die Rückstellfeder sich
-- beim Öffnen des Ventils durch Drehen des Mundstücks in der Aussparung liegend spannt und
-- beim Lösen des Mundstücks in ihre Ruhelage selbsttätig zum Schließen des Ventils in der Aussparung liegend entspannt.

2. Trinkflaschenverschluß nach Anspruch 1, **dadurch gekennzeichnet, daß** die Rückstellfeder (27) vorzugsweise aus einem kreisförmig vorgebogenen Elastomer -Kunststoffteil besteht und unter Torsionsdruck durch Verdrehen in der Aussparung (53, 54) verklemmt durch Verringerung des Biegeradius eine Rückstell-Federkraft aufbaut.

3. Trinkflaschenverschluß nach mindestens einem der Ansprüche 1 und 2, **dadurch gekennzeichnet, daß** sich der Mundstück-Drehverschluß (2) und die Schraubkappe (5) - vorzugsweise Kunststoffteile - oberflächenbündig rastbar einstückig fügen und durch Lösen der Rastverbindung ohne Werkzeug trennen.

4. Trinkflaschenverschluß nach mindestens einem der Ansprüche 1 bis 3, **dadurch gekennzeichnet, daß** die Drehbewegung zwischen Mundstück-Drehverschluß (2) und Schraubkappe (5) durch das Mundstück (21) oder durch eine Bedieneinheit (25) - geführt in einer Aussparung (57) mit Griffmulde (58) der Außenhülle (55) der Schraubkappe - durch Mund- oder Einhand-Bedienung erfolgt.

5. Trinkflaschenverschluß nach mindestens einem der Ansprüche 1 bis 4, **dadurch gekennzeichnet, daß** der Mundstück-Drehverschluß (2) neben der Durchgangsbohrung (22) für den Trinkkanal (30) eine Entgasungsbohrung (29) für den Öffnungsvorgang und eine Entlüftungsbohrung (35) für den D ruckausgleichbeim Trinkvorgang aufweist.

6. Trinkflaschenverschluß nach mindestens einem der Ansprüche 1 bis 5, **dadurch gekennzeichnet, daß** die Relativbewegung zwischen Mundstück-Drehverschluß (2) und Schraubkappe (5) durch Drehstellungen auf einem Beschriftungsfeld (65) gekennzeichnet ist, wobei
-- Drehstellung 1 - Ruhelage mit Dichtheit,
-- Drehstellung 2 - Gas-/Überdruck entlasten über Gas-/ Überdruckkanal (29) und
-- Drehstellung 3 - Trinkkanal (30, 60) geöffnet mit Entlüftungsbohrung (35) für den Druckausgleich
bedeuten.

7. Trinkflaschenverschluß nach mindestens einem der Ansprüche 1 bis 6, **dadurch gekennzeichnet, daß** die Trinkkanal-Ventilkennlinie im wesentlichen von der Geometrie des Durchbruchs (30) des Mundstück-Drehverschlusses (2) und des Durchbruchs (60) der Schraubkappe (5) ausgeprägt ist.

8. Trinkflaschenverschluß nach mindestens einem der Ansprüche 1 bis 7, **dadurch gekennzeichnet, daß** die Aussparung 3 (57) der Außenhülle (55) der Schraubkappe (5) in Verbindung mit der Bedieneinheit (25) des Mundstücks (21) des Mundstück-Drehverschlusses (2) die Funktion eines Beschriftungsfeldes (65) inne hat.

9. Trinkflaschenverschluß nach mindestens einem der Ansprüche 1 bis 8, **dadurch gekennzeichnet, daß** das Mundstück (21) des Mundstück-Drehverschlusses (2) mit einer klappbaren Schwenkkappe versehen ist, deren rastbares Kappenscharnier Teil der Randzone (24) des Mundstücks (21) ist, und die Schwenkkappe einen dem Scharnier diametral gegenüberliegenden Rasthaken besitzt, der über einen kreisabschnittförmigen Rastvorsprung der Schraubkappe (5) die Schwenkkappe verrastet oder drehstellungsabhängig zum Trinken freigibt.

10. Behälter mit einer Verschlußeinrichtung (1) nach einem der obigen Ansprüche.

## Claims

1. A drinking bottle closure for a drinking bottle for storing beverages during school, sports, leisure time and while traveling particularly a closure for a children's drinking bottle with automatic valve reset function for storing beverages during school, sports, leisure time and while traveling, wherein
- the drinking bottle closure (1) consists of a rotary mouthpiece closure (2) with a sealing cylinder (28) with an opening (30) and of a screw cap (5) with a sealing cylinder (59) with an opening (60) and
- the sealing cylinders (28, 59) can be turned relative to one another and form a valve when they are inserted into one another, **characterized in that**
- the disc-shaped rotary mouthpiece closure (2) features on its underside at least one resetting sparing (27) that is fixed on one side and integrally connected to the rotary closure, wherein said resetting spring engages into at least one recess (53) of the screw cap and is subjected to bending stress and
- the resetting spring
-- tensions while lying in the recess when the valve is opened by turning the mouthpiece and
-- automatically relaxes into its idle position while lying in the recess when the mouthpiece is released in order to close the valve.

2. The drinking bottle closure according to claim 1, **characterized in that** the resetting spring (27) preferably consists of a circularly pre-bent elastomer plastic part and builds up a resetting spring force due to a reduction of the bending radius under the torsional stress exerted by being turned in the recess (53, 54).

3. The drinking bottle closure according to at least one of claims 1 and 2, **characterized in that** the rotary mouthpiece closure (2) and the screw cap (5) - preferably plastic parts - can be snapped together into one piece with flush surfaces and separated without a tool by disengaging the snap-in connection.

4. The drinking bottle closure according to at least one of claims 1 to 3, **characterized in that** the turning motion between the rotary mouth piece closure (2) and the screw cap (5) is realized by means of the mouthpiece (21) or by actuating an operating unit (25) - which is guided in a recess (57) with recessed grip (58) in the outer shell (55) of the screw cap - with the mouth or with one hand.

5. The drinking bottle closure according to at least one of claims 1 to 4, **characterized in that** the rotary mouthpiece closure (2) features in addition to the through-bore (22) for the drinking channel (30) a vent hole (29) for the opening process and a bleeder hole (35) for the pressure compensation while drinking.

6. The drinking bottle closure according to at least one of claims 1 to 5, **characterized in that** the relative motion between the rotary mouthpiece closure (2) and the screw cap (5) is marked on a labeling field (65) in the form of turning positions, wherein
- turning position 1 means idle position with tightness,
- turning position 2 means relieving gas pressure/ overpressure via gas pressure/ overpressure channel (29) and
- turning position 3 means drinking channel (30, 60) opened with bleeder hole (35) for pressure compensation.

7. The drinking bottle closure according to at least one of claims 1 to 6, **characterized in that** the drinking channel valve characteristic is essentially defined by the geometry of the opening (30) of the rotary mouthpiece closure (2) and the opening (60) of the screw cap (5).

8. The drinking bottle closure according to at least one of claims 1 to 7, **characterized in that** the recess 3 (57) in the outer shell (55) of the screw cap (5) fulfills the function of a labeling field (65) in conjunction with the operating unit (25) of the mouthpiece (21) of the rotary mouthpiece closure (2).

9. The drinking bottle closure according to at least one of claims 1 to 8, **characterized in that** the mouthpiece (21) of the rotary mouthpiece closure (2) is provided with a hinged cap, the locking cap hinge of which forms part of the edge zone (24) of the mouthpiece (21), and the hinged cap features a snap-in hook that lies diametrically opposite of the hinge and locks the hinged cap with the and of a segment-shaped snap-in projection of the screw cap (5) or releases the hinged cap for drinking in dependence on the turning position.

10. A container with a closure device (1) according to one of the preceding claims.

## Revendications

1. Fermeture de bouteille de boisson pour une bouteille de boisson, pour conserver une boisson pour l'école, le sport, le voyage et les loisirs (notamment une fermeture pour des bouteilles de boisson pour enfants, pour conserver une boisson pour l'école, le sport, le voyage et les loisirs), avec une fonction de rappel de soupape,
- la fermeture de bouteille pour boisson (1) étant constituée d'une fermeture rotative (2) à bec, avec cylindre d'étanchéité (28) avec un perçage (30) et d'un capuchon à visser (5), avec cylindre d'étanchéité (59) avec un perçage (60),
- les cylindres d'étanchéité (28, 59) emboîtés l'un dans l'autre et rotatifs l'un par rapport à l'autre formant une soupape, **caractérisée en ce que**
- la fermeture rotative (2) à bec en forme d'assiette comporte sur sa face inférieure au moins un ressort de rappel (27) inséré unilatéralement, relié en monobloc avec la fermeture rotative, qui s'engage dans au moins un évidement (53) du capuchon à visser, qui est contraint en flexion et
- le ressort de rappel
-- en reposant dans l'évidement, se tend à l'ouverture de la soupape par rotation du bec et
-- en reposant dans l'évidement, se détend automatiquement dans sa position de repos pour fermer la soupape lors du relâchement du bec.

2. Fermeture de bouteille de boisson selon la revendication 1, **caractérisée en ce que** le ressort (27) est constitué de préférence d'une pièce en matière plastique élastomère précintrée en forme de cercle et se coince sous pression par torsion, par rotation dans l'évidement (53, 54), en créant par réduction du rayon de flexion une résilience de rappel.

3. Fermeture de bouteille de boisson selon au moins l'une quelconque des revendications 1 et 2, **caractérisée en ce que** la fermeture rotative (2) à bec et le capuchon à visser (5) (de préférence des pièces en matière plastique) s'aboutent en monobloc à fleur de surface en étant enclenchables et se séparent sans outil par relâchement de la liaison par enclenchement.

4. Fermeture de bouteille de boisson selon au moins l'une quelconque des revendications 1 à 3, **caractérisée en ce que** le mouvement de rotation entre la fermeture rotative (2) à bec et le bouchon à visser (5) s'effectue par l'intermédiaire du bec (21) ou par une unité de manipulation (25) (guidée dans un évidement (57) avec cavité de saisie (58) de l'enveloppe extérieure (55) du capuchon à visser) s'effectue par commande à la bouche ou à une main.

5. Fermeture de bouteille de boisson selon au moins l'une quelconque des revendications 1 à 4, **caractérisée en ce qu'**à côté du trou de passage (22) pour le canal à boire (30), la fermeture rotative (2) à bec comporte un trou de dégazage (29) pour le processus d'ouverture et un trou de purge (35) pour la compensation de pression lorsque l'on boit.

6. Fermeture de bouteille de boisson selon au moins l'une quelconque des revendications 1 à 5, **caractérisée en ce que** le déplacement relatif entre la fermeture rotative (2) à bec et le capuchon à visser (5) est identifié par des positions de rotation sur une zone d'inscription (65),
- la position 1 signifiant position - de repos avec étanchéité
- la position 2 signifiant - décharge due pression gazeuse/de surpression par un canal de pression de gaz/de surpression (29) et
- la position 3 signifiant - canal à boire (30, 60) ouvert avec trou de purge (35) pour la compensation de pression.

7. Fermeture de bouteille de boisson selon au moins l'une quelconque des revendications 1 à 6, **caractérisée en ce que** la courbe caractéristique de la soupape du canal à boire est sensiblement marquée par la géométrie du perçage (30) de la fermeture rotative (2) à bec et du perçage (60) du capuchon à visser (5).

8. Fermeture de bouteille de boisson selon au moins l'une quelconque des revendications 1 à 7, **caractérisée en ce que** l'évidement 3 (57) de l'enveloppe extérieure (55) du capuchon à visser (5) en association avec l'unité de manipulation (25) du bec (21) de la fermeture rotative (2) à bec possède la fonction d'une zone d'inscription (65).

9. Fermeture de bouteille de boisson selon au moins l'une quelconque des revendications 1 à 8, **caractérisée en ce que** le bec (21) de la fermeture rotative (2) à bec est muni d'un capuchon pivotant rabattable, dont la charnière de capuchon enclenchable fait partie de la zone de bordure (24) du bec (21), et le capuchon pivotant comporte un crochet d'enclenchement diamétralement opposé à la charnière, qui par l'intermédiaire d'une saillie d'enclenchement en forme de segment de cercle du capuchon à visser (5) enclenche le capuchon pivotant ou le libère en fonction de la position de rotation, pour boire.

10. Contenant avec un système de fermeture (1) selon l'une quelconque des revendications précédentes.
